# EUROPÄISCHE PATENTSCHRIFT

(11) **EP 0 054 301 B1**
(45) Veröffentlichungstag und Bekanntmachung des Hinweises auf die Patenterteilung: **19.02.1986**
(21) Anmeldenummer: 81110450.4
(22) Anmeldetag: 15.12.1981
(51) Int. Cl.: H05B 41/04

(54) **Zündvorrichtung für eine Niederdruckentladungslampe**
Lighting circuit for a low-pressure discharge lamp
Dispositif d'allumage pour lampe à décharge à basse pression

(30) Priorität: 16.12.1980 DE 3047289
(43) Veröffentlichungstag der Anmeldung: 23.06.1982
(73) Patentinhaber: Patent-Treuhand-Gesellschaft für elektrische Glühlampen mbH, 81543 München (DE)
(72) Erfinder: Fähnrich, Hans-Jürgen, Dipl.-Ing., D-8000 München 60 (DE)

## Beschreibung

Die Erfindung betrifft eine Zündvorrichtung für eine Niederdruckentladungslampe, bei der parallel zur Niederdruckentladungslampe und in Reihe zu den Heizelektroden ein Triac angeschlossen ist, der mit seinem Steueranschluss über einen Diac an dem Verbindungspunkt eines ebenfalls parallel zu der Niederdruckentladungslampe angeschlossenen Spannungsteilers liegt, dessen erster Zweig als Bauelemente einen Festwiderstand sowie mindestens einen veränderlichen Widerstand enthält und dessen anderer Zweig durch einen Kondensator gebildet wird.

Eine Zündvorrichtung dieser Art ist im Dokument DE-B-1 952697 beschrieben. Die Schaltungsvarianten der Figuren 2, 3 und 4 weisen alle einen Spannungsteiler parallel zu den Anschlüssen A' und B' des Triacs 10 auf. Der im Steuerkreis des Triacs angeordnete Diac 11 greift mit seinem zweiten Anschluss den Spannungsabfall am Kondensator 12 ab, der den zweiten Zweig des Spannungsteilers bildet. Die Varianten liegen im ersten Zweig des Spannungsteilers, wobei jeweils durch eine Reihenschaltung von unterschiedlichen Funktionsgruppen bestimmte Eigenschaften der Zündvorrichtung erreicht werden sollen. Dabei kommt insbesondere dem Kondensator 14, wie in der oben angegebenen Schrift ausführlich ausgeführt wird, eine besondere Bedeutung zu: Um zu verhindern, dass keine Wiederholung des Zündvorgangs der bereits gezündeten Niederdruckentladungslampe erfolgt, muss der Kondensator.14 sehr eng bemessen sein, so dass die Zündspannung des Diacs 11 bei vorhandener Brennspannung der Niederdruckentladungslampe gerade nicht erreicht wird.

Im Schaltungsbeispiel der Figur 4 ist der für die Abschaltung der Zündimpulse zuständige Kondensator 14 von einem Widerstand 18 überbrückt, wodurch die Abschaltwirkung des Kondensators weiter kritisch beeinflusst wird. Dem Widerstand 13 ist in der Figur 4 eine Diode 17 parallelgeschaltet, woraus sich bei Verwendung eines induktiven Vorschaltgerätes eine asymmetrische. Belastung der Drosselspule 4 (Figur 6) und damit ein erhöhter Vorheizstrom der Elektrodenwendeln 2 und 3 ergibt. In der Sperrichtung der Diode 17 fliesst allerdings ein bestimmter Gegenstrom über den Widerstand 13, der wiederum eine gewisse Um-, magnetisierung der Drosselspule 4 bewirkt und den Vorheizstrom reduziert.

Aufgabe der Erfindung ist es, eine Zündvorrichtung zu schaffen, mit Hilfe derer eine Niederdruckentladungslampe bei einer guten und schnellen Vorheizung der Elektrodenwendeln schonend gezündet wird, indem bei einem hohen Vorheizstrom zur Vermeidung von Kaltzündungen zuerst niedrige und mit jeder Periode höhere Scheitelwerte der Spannung an die Lampe gelegt werden. Nach erfolgter Zündung der Lampe sollen weitere Zündversuche der Zündvorrichtung mit Sicherheit unterbunden werden. Bei deaktivierten Lampen soll sich die Zündvorrichtung weiterhin nach einer Reihe erfolgloser Zündversuche abschalten. Die Zündvorrichtung soll darüber hinaus auch bei unterschiedlichen Betriebsbedingungen, wie z.B. bei unterschiedlichen Aussentemperaturen oder unterschiedlichen Vorschaltgeräten der Niederdruckentladungslampe, einsatzfähig sein. Des weiteren soll die Anzahl der verwendeten elektrischen Bauteile klein sein, um die Zündvorrichtung in einem herkömmlichen Startergehäuse für Leuchtstofflampen unterbringen zu können.

Die Zündvorrichtung mit den im Oberbegriff des Hauptanspruchs genannten Merkmalen ist erfindungsgemäss dadurch gekennzeichnet, dass ein Teil der Bauelemente im ersten Zweig des Spannungsteilers und der Kondensator im zweiten Zweig von einem temperaturabhängigen Widerstand mit negativem Temperaturkoeffizient überbrückt sind, der durch seine Widerstandsänderung den Schaltzeitpunkt des Triacs verändert und bei nicht zündender Lampe den Vorheizstrom abschaltet, wobei der veränderliche Widerstand im ersten Zweig des Spannungsteilers einen im Vergleich zum Festwiderstand niedrigen Widerstand aufweist. Dabei bildet der im ersten Zweig des Spannungsteilers enthaltene erste veränderliche Widerstand mit dem Festwiderstand eine Reihenschaltung, wobei der zweite Anschluss des Festwiderstandes mit dem Triac verbunden ist. Der temperaturabhängige Widerstand mit negativem Temperaturkoeffizient überbrückt ausser dem durch den Kondensator gebildeten zweiten Zweig des Spannungsteilers auch den Festwiderstand aus dem ersten Zweig des Spannungsteilers. Eine derartige Schaltungsanordnung ist zum Beispiel für Kompakt-Niederdruckentladungslampen mit kurzen Entladungsbögen und Brennspannungen von weniger als 60 V besonders geeignet, wobei das Vorschaltgerät vorzugsweise aus einer Reihenschaltung eines ohmschen Widerstandes und eines Kondensators besteht.

In einer Erweiterung der Schaltung für die Zündvorrichtung ist zu dem ersten Zweig des Spannungsteilers eine Parallelschaltung von einem zweiten veränderlichen Widerstand und einer Diode in Reihe geschaltet, wobei deren einer Anschluss an dem Verbindungspunkt angeschlossen ist. Diese Schaltungsanordnung ist zum Zünden von herkömmlichen Niederdruckentladungslampen ausgelegt, wobei das Vorschaltgerät aus einer Drossel bzw. aus einer Drossel mit einem Reihenkondensator besteht. Die Diode bewirkt einen stark überhöhten Vorheizstrom und der dazu parallelgeschaltete Heissleiter führt den Vorheizstrom nach Zünden der Lampe auf normale Werte zurück.

In den vorbeschriebenen Zündschaltungen mit zugehörigem Vorschaltgerät ist der erste veränderliche Widerstand im ersten Zweig des Spannungsteilers ein frequenzabhängiger Widerstand, der während des Vorheizens der Elektrodenwendeln einen niedrigen Widerstand und nach Zünden der Niederdruckentladungslampe einen hohen Widerstand aufweist. Der frequenzabhängige Widerstand kann in einer weiteren Schaltungsausführung durch einen spannungsabhängigen Widerstand ersetzt werden. Der den Kondensator des zweiten Zweiges und einen Teil des ersten Zweiges überbrückende temperaturabhängige Widerstand mit negativem Temperaturkoeffizient ist in diesem Fall vorteilhaft zwischen der aus Diode und zweitem veränderlichen Widerstand bestehenden Parallelschaltung und dem Festwiderstand angeschlossen.

Der zweite veränderliche Widerstand im ersten Zweig des Spannungsteilers ist ein temperaturabhängiger Widerstand mit negativem Temperaturkoeffizient. Die Funktionen der temperaturabhängigen Widerstände werden später näher erläutert.

Dem Triac ist ein Entstörkondensator parallelgeschaltet. In besonderen Fällen - z.B. bei schwer zündenden Niederdruckentladungslampen - ist der Entstörkondensator als ein kapazitiver Spannungsteiler ausgeführt, wobei am Mittenpunkt desselben eine selbstschaltende Vierschichtdiode angeschlossen ist, deren anderer Anschluss an einen der Endpunkte des Spannungsteilers geführt ist. Durch Hinzufügen einer kleinen Induktivität in Reihe zu der selbstschaltenden Vierschichtdiode ist eine noch höhere Zündspannung erreichbar.

Mit der erfindungsgemässen Zündvorrichtung für Niederdruckentladungslampen sind kurze Zündzeiten erreichbar. Die Elektrodenwendeln werden dabei gut vorgeheizt, indem zur Vermeidung von Kaltzündungen zuerst niedrige und mit jeder Periode höhere Scheitelwerte angelegt werden, bis die Zündung sicher erfolgt, was für die Lampenlebensdauer entscheidend ist. Bei nichtzündender Lampe wird der Vorheizstrom innerhalb von ca. einer Sekunde abgeschaltet und weitere Zündversuche werden unterbunden, wodurch das Vorschaltgerät und die Lampe geschont werden.

Die Zündvorrichtung ist mit wenigen, geringen Erweiterungen bzw. Abwandlungen an verschiedenartige Vorschaltgeräte und Niederdruckentladungslampen mit unterschiedlicher Zündspannung anpassbar. Die wenigen elektronischen Bauteile sind leicht in ein übliches Gehäuse für Starter einbaubar oder lassen sich - mit oder ohne Vorschaltgerät- innerhalb der Lampe selbst anordnen, womit die Zündvorrichtung auch für Kompakt-Niederdruckentladungslampen geeignet ist.

Die Erfindung wird nachfolgend anhand einiger Schaltungsbeispiele näher erläutert.
Figur 1 zeigt eine Grundschaltung einer erfindungsgemässen Zündvorrichtung;
Figur 2 zeigt eine Erweiterung der Schaltung von Figur 1;
Figur 3 zeigt eine alternative Ausführungsform der Schaltung von Figur 2;
Figur 4 zeigt eine Erweiterung der Schaltung von Figur 3;
Figur 5 zeigt eine Erweiterung der Schaltung von Figur 2.

In der Figur 1 ist parallel zu einer Leuchtstofflampe 1 ein Triac 2 geschaltet, dessen Steueranschluss über einen Diac 3 an einen Verbindungspunkt 4 eines ebenfalls parallel zu der Leuchtstofflampe 1 geschalteten Spannungsteilers liegt. Der Spannungsteiler weist zwei Zweige auf, wobei dessen erster Zweig eine Reihenschaltung eines Ladewiderstandes 5 und eines frequenzabhängigen Widerstandes in Form eines Steuerkondensators 6 aufweist und dessen anderer Zweig durch einen Triggerkondensator 7 gebildet wird. Der Triggerkondensator 7 und der Ladewiderstand 5 sind von einem Abschaltheissleiter 8 überbrückt. Parallel zum Triac 2 ist weiterhin ein Entstörkondensator 9 geschaltet. In einer der Zuleitungen der Zündvorrichtung ist ein Sicherungswiderstand 10 angeordnet. Das Vorschaltgerät zur Strombegrenzung der Leuchtstofflampe 1 wird durch die Reihenschaltung eines Betriebskondensators 11 und eines Dämpfungswiderstandes 12 gebildet. Dem Betriebskondensator 11 ist ein Entladewiderstand 13 parallelgeschaltet.

Die Funktion der Zündvorrichtung ist auf folgende Weise zu beschreiben. DerTriggerkondensator 7 wird über den Ladewiderstand 5 und zusätzlich über den Steuerkondensator 6 aufgeladen. Der Triac 2 wird über den Diac 3 durch teilweise Entladung des Triggerkondensators 7 angesteuert, wobei die Grösse des Ladewiderstandes 5 die Ladezeit des Triggerkondensators 7 und damit den Augenblick des Durchschaltens des Triacs 2 bestimmt. Die Ladezeit des Triggerkondensators 7 wird darüber hinaus auch durch den Abschaltheissleiter 8 beeinflusst. Der Abschaltheissleiter 8 hat zwei Aufgaben: Zum einen wird durch seine Widerstandsänderung der Schaltaugenblick des Triacs 2 verändert. Hierdurch ergibt sich die Möglichkeit, beim Anlegen der Netzspannung zur Vermeidung von Kaltzündungen der Leuchtstofflampe 1 einen kleinen Scheitelwert vorzusehen und diesen anschliessend nach bereits erfolgter Aufheizung der Lampenelektroden so zu erhöhen, dass die Zündung sicher erfolgt. Zum anderen ist der Abschaltheissleiter 8 so ausgelegt, dass er im Falle des Nichtzündens der Leuchtstofflampe 1 durch seine Widerstandsverminderung den Vorheizstrom innerhalb einer Sekunde abschaltet. Die Aufheizung des Abschaltheissleiters 8 erfolgt mit Hilfe des Steuerkondensators 6. Hierbei wird der von der Frequenz abhängige Widerstand von Kondensatoren ausgenutzt. Solange die Elektrodenwendeln der Leuchtstofflampe 1 vom Vorheizstrom durchflossen werden, ergeben sich schmale Spannungsimpulse höherer Frequenz. Durch den niedrigen Widerstand des Steuerkondensators 6 bei höherer Frequenz ergibt sich eine schnelle Aufheizung des Abschaltheissleiters 8.

Nach Abschaltung des Vorheizstromes im Falle des Nichtzündens der Leuchtstofflampe - z. B. am Ende der Lampenlebensdauer - liegt die 50 Hz-Netzspannung am Steuerkondensator 6. Dieser ist so dimensioniert, dass der ihn durchfliessende Strom ausreicht, den aufgeheizten Abschaltheissleiter 8 niederohmig zu halten. Nach Abschalten der Netzspannung und Abkühlen des Abschaltheissleiters 8 wird die Zündvorrichtung wieder funktionsfähig.

Als weiterer Vorteil ergibt sich bei dieser Zündvorrichtung, dass durch den Abschaltheissleiter 8 der Halbwellenbetrieb von Leuchtstofflampen am Ende ihrer Lebensdauer bei Schaltungen gemäss Fig. 1 verhindert wird, indem dieser so aufgeheizt wird, dass der Triac 2 gesperrt wird.

Bei Verwendung von induktiven bzw. kapazitiven Vorschaltgeräten - bestehend aus einer Reihenschaltung von Betriebskondensator 11 und Drossel 14 - gemäss der Figuren 2 bis 5 ist die gleiche Zündvorrichtung verwendbar. Für ausschliesslich induktive Vorschaltgeräte mit einer normalen Drossel 14 ist die Zündvorrichtung mit einer geringen Erweiterung auch zu einer Schnellstart-Zündvorrichtung zu ergänzen. In den ersten Zweig des Spannungsteilers ist zusätzlich die Parallelschaltung eines Überbrückungsheissleiters 15 und einer Diode 16 in Reihe zwischen den Verbindungspunkt 4 und den Ladewiderstand 5 geschaltet, wobei die Polung der Diode 16 beliebig sein kann. Die Diode bewirkt eine einseitige Ansteuerung des Triacs 2 und damit einen stark überhöhten Vorheizstrom der Elektrodenwendeln. Der Überbrückungsheissleiter 15 führt den überhöhten Vorheizstrom innerhalb einer halben Sekunde auf normale Werte zurück. Er ermöglicht dadurch auch eine normale Vorheizung der Elektrodenwendeln bei kapazitiven Vorschaltgeräten.

Wie in den Schaltungsbeispielen der Figuren 3 und 4 dargestellt, kann der Steuerkondensator auch durch einen spannungsabhängigen Widerstand 17 ersetzt werden. Seine Grösse ist so gewählt, dass einerseits ein sicheres Ansprechen der Zündvorrichtung vor der Lampenzündung gewährleistet wird und andererseits die Zündvorrichtung nach der Lampenzündung ausgeschaltet bleibt. Der Anschluss des Abschaltheissleiters 8 ist in diesem Fall zwischen dem Ladewiderstand 5 und der aus Überbrückungsheissleiter 15 und Diode 16 bestehenden Parallelschaltung angeordnet, wodurch auf einfache Weise eine Überlastung des Überbrückungsheissleiters 15 nach Änderung zu niedrigen Widerstandswerten vermieden wird.

Die Höhe der für die Lampenzündung bei induktiven und kapazitiven Vorschaltgeräten zur Verfügung stehenden Spannung hängt bei den Schaltungsbeispielen der Figuren 2 und 3 nur von der Kapazität des Entstörkondensators 9 ab. Bei einer Kapazität von z.B. _< 10 nF wird der Scheitelwert der Netzspannung erreicht. Wird die Kapazität des Entstörkondensators auf z.B- 47 nF erhöht, ergibt sich ein Scheitelwert der Leerlaufspannung von ca. 400 V, was für die Zündung normal zündender Lampen ausreicht.

Für schwer zündende Leuchtstofflampen ist die Schaltung gemäss der Figuren 4 oder 5 zu erweitern. Darin ist der Entstörkondensator als ein kapazitiver Spannungsteiler ausgeführt und besteht aus den Teilkondensatoren 18 und 19. Im Mittenpunkt dieses Spannungsteilers ist eine selbstschaltende Vierschichtdiode 20 angeschlossen, deren anderer Anschluss an einen beliebigen Endpunkt des Spannungsteilers gelegt ist. Mit einer solchen Schaltungsanordnung nach Figur 4 sind Scheitelwerte um 600 V erreichbar.

Spannungen mit Scheitelwerten um 800 V sind z.B. mit einer Schaltung entsprechend der Figur 5 erreichbar. Hier ist in Reihe zu der selbstschaltenden Vierschichtdiode 20 eine kleine Induktivität 21 geschaltet, die eine Umladung des ihr zugeordneten Teilkondensators 19 ermöglicht.

## Patentansprüche

1. Zündvorrichtung für eine Niederdruckentladungslampe, bei der parallel zur Niederdruckentladungslampe (1) und in Reihe zu den Heizelektroden ein Triac (2) angeschlossen ist, der mit seinem Steueranschluss über einen Diac (3) an dem Verbindungspunkt (4) eines ebenfalls parallel zu der Niederdruckentladungslampe (1) angeschlossenen Spannungsteilers liegt, dessen erster Zweig als Bauelemente einen Festwiderstand (5) sowie mindestens einen veränderlichen Widerstand (6) enthält und dessen anderer Zweig durch einen Kondensator (7) gebildet wird, dadurch gekennzeichnet, dass ein Teil der Bauelemente (5; 15,16) im ersten Zweig des Spannungsteilers und der Kondensator (7) im zweiten Zweig von einem temperaturabhängigen Widerstand (8) mit negativem Temperaturkoeffizient überbrückt sind, der durch seine Widerstandsänderung den Schaltzeitpunkt des Triacs (2) verändert und bei nicht zündender Lampe (1) den Vorheizstrom abschaltet, wobei der veränderliche Widerstand (6) im ersten Zweig des Spannungsteilers einen im Vergleich zum Festwiderstand (5) niedrigen Widerstand aufweist.

2. Zündvorrichtung nach Anspruch 1, dadurch gekennzeichnet, dass der im ersten Zweig des Spannungsteilers enthaltene veränderliche Widerstand (6, 17) mit dem Festwiderstand (5) eine Reihenschaltung bildet und der andere Anschluss des Festwiderstandes (5) mit dem Triac (2) verbunden ist.

3. Zündvorrichtung nach Anspruch 2, dadurch gekennzeichnet, dass zu dem ersten Zweig des Spannungsteilers eine Parallelschaltung von einem zweiten veränderlichen Widerstand (15) und einer Diode (16) in Reihe geschaltet ist, deren , einer Anschluss an dem Verbindungspunkt (4) angeschlossen ist.

4. Zündvorrichtung nach Anspruch 3, dadurch gekennzeichnet, dass der temperaturabhängige Widerstand (8) mit negativem Temperaturkoeffizient ausser dem Kondensator (7) auch die Parallelschaltung des zweiten veränderlichen Widerstandes (15) mit der Diode (16) und den Festwiderstand (5) aus dem ersten Zweig des Spannungsteilers überbrückt.

5. Zündvorrichtung nach Anspruch 3, dadurch gekennzeichnet, dass der temperaturabhängige Widerstand (8) mit negativem Temperaturkoeffizient ausser dem Kondensator (7) nur die Paratlelschaltung des zweiten veränderlichen Widerstandes (15) mit der Diode (16) aus dem ersten Zweig des Spannungsteilers überbrückt.

6. Zündvorrichtung nach einem der Ansprüche 1 bis 5, dadurch gekennzeichnet, dass der erste veränderliche Widerstand ein frequenzabhängiger Widerstand (6) ist.

7. Zündvorrichtung nach einem der Ansprüche 1 bis 5, dadurch gekennzeichnet, dass der erste veränderliche Widerstand ein spannungsabhängiger Widerstand (17) ist.

8. Zündvorrichtung nach einem der Ansprüche 3 bis 7, dadurch gekennzeichnet, dass der zweite veränderliche Widerstand ein temperaturabhängiger Widerstand (15) mit negativem Temperaturkoeffizient ist.

9. Zündvorrichtung nach einem der Ansprüche 1 bis 8, dadurch gekennzeichnet, dass dem Triac (2) ein Entstörkondensator (9) parallelgeschaltet ist.

10. Zündvorrichtung nach Anspruch 9, dadurch gekennzeichnet, dass der Entstörkondensator durch einen kapazitiven Spannungsteiler (18, 19) gebildet wird, an dessen Mittenpunkt eine selbstschaltende Vierschichtdiode (20) angeschlossen ist, wobei deren zweiter Anschluss an einem der Endpunkte des kapazitiven Spannungsteilers liegt.

11. Zündvorrichtung nach Anspruch 10, dadurch gekennzeichnet, dass in Reihe zur selbstschaltenden Vierschichtdiode (20) eine Induktivität (21) liegt.

12. Zündvorrichtung nach einem der Ansprüche 1 bis 11, dadurch gekennzeichnet, dass in eine der Zuleitungen ein Sicherungselement (10) geschaltet ist.

## Claims

1. A starting circuit for a low-pressure discharge lamp comprising a triac (2) connected in parallel with the discharge lamp (1) and in series with the heater electrodes of the lamp, the gate terminal of the triac being connected via a diac (3) to the tap (4) of a voltage divider likewise connected in parallel with the lamp (1), whereby the first branch of the voltage divider comprises as components a fixed resistor (5) and at least one variable resistor (6) and the second branch is formed by a capacitor (7), characterized in that a portion of the components (5; 15, 16) in the first branch of the voltage divider and the capacitor (7) in the second branch is bridged by a temperature-dependent resistor (8) having a negative temperature coefficient which due to its resistance variation alters the moment of energization of the triac (2) and disconnects the preheating current when the lamp (1) fails to start, with the variable resistor (6) in the first branch of the voltage divider having a resistance that is low compared to the resistance of the fixed resistor (5).

2. A starting circuit as claimed in claim 1, characterized in that the variable resistor (6, 17) contained in the first branch of the voltage divider forms a series circuit with the fixed resistor (5) and the other terminal of the fixed resistor (5) is connected to the triac (3).

3. A starting circuit as claimed in claim 2, characterized in that a parallel circuit composed of a second variable resistor (15) and of a diode (16), whose one terminal is connected to the tap (4), is connected in series with the first branch of the voltage divider.

4. A starting circuit as claimed in claim 3, characterized in that the temperature-dependent resistor (8) having the negative temperature coefficient bridges, apart from the capacitor (7), the parallel circuit of second variable resistor (15) and diode (16) as well as the fixed resistor (5) from the first branch of the voltage divider.

5. A starting circuit as claimed in claim 3, characterized in that the temperature-dependent resistor (8) having the negative temperature coefficient bridges, apart from the capacitor (7), only the parallel circuit of second variable resistor (15) and diode (16) from the first branch of the voltage divider.

6. A starting circuit as claimed in any one of the claims 1 to 5, characterized in that the first variable resistor is a frequency-dependent resistor (6).

7. A starting circuit as claimed in any one of the claims 1 to 5, characterized in that the first variable resistor is a voltage-dependent resistor (17).

8. A starting circuit as claimed in any one of the claims 3 to 7, characterized in that the second variable resistor is a temperature-dependent resistor (15) having a negative temperature coefficient.

9. A starting circuit as claimed in any one of the claims 1 to 8, characterized in that an anti-interference capacitor (9) is connected in parallel with the triac (2).

10. A starting circuit as claimed in claim 9, characterized in that the anti-interference capac- itorisformed by a capacitive voltage divider (18,19) to whose tap is connected a self-switching four-layer diode (20) whose second terminal is connected to one of the terminal points of the capacitive voltage divider.

11. A starting circuit as claimed in claim 10, characterized in that an inductor (21) is connected in series with the self-switching four-layer diode (20).

12. A starting circuit as claimed in any one of the claims 1 to 11, characterized in that a fuse (10) is connected in one of the supply lines.

## Revendications

1. Dispositif d'allumage pour lampe à décharge à basse pression, dans lequel un triac (2), raccordé en parallèle à la lampe à décharge (1) à basse pression et en série avec les électrodes chauffantes, est relié par son raccordement de commande, par l'intermédiaire d'un diac (3), au point de jonction (4) d'un diviseur de tension qui est également branché en parallèle à la lampe à décharge (1) à basse pression et dont la première branche renferme, en tant que composants, une résistance fixe (5) ainsi qu'au moins une résistance variable (5), son autre branche étant formée par un condensateur (7), caractérisé par le fait qu'une partie des composants (5; 15, 16) dans la première branche du diviseur de tension et le condensateur (7) dans la seconde branche sont court-circuités par une résistance (8) dépendant de la température, qui présente un coefficient de température négatif, modifie par sa variation de valeur l'instant d'enclenchement du triac (2) et interrompt le courant de chauffage preàlable lorsque la lampe (1) n'est pas allumée, ladite résistance variable (6) située dans la première branche du diviseur de tension présentant une valeur ré- sistive faible en comparaison avec la résistance fixe (5).

2. Dispositif d'allumage selon la revendication 1, caractérisé par le fait que la résistance variable (6, 17) renfermée par la première branche du diviseur de tension forme un montage en série avec la résistance fixe (5), l'autre raccordement de cette résistance fixe (5) étant relié au triac (2).

3. Dispositif d'allumage selon la revendication 2, caractérisé par le fait qu'un montage en parallèle comprenant une deuxième résistance variable (15) et une diode (16) est branché en série avec la première branche du diviseur de tension, montage dont un raccordement est relié au point de jonction (4).

4. Dispositif d'allumage selon la revendication 3, caractérisé par le fait que la résistance (8) dépendant de la température et présentant un coefficient de température négatif court-circuite, outre le condensateur (7), également le montage en parallèle de la deuxième résistance variable (15) avec la diode (16), ainsi que la résistance fixe (5) faisant partie de la première branche du diviseur de tension.

5. Dispositif d'allumage selon la revendication 3, caractérisé par le fait que la résistance (8) dépendant de la température et présentant un coefficient de température négatif court-circuite, outre le condensateur (7), seulement le montage en parallèle de la deuxième résistance variable (15) avec la diode (16) faisant partie de la première branche du diviseur de tension.

6. Dispositif d'allumage selon l'une des revendications 1 à 5, caractérisé par le fait que la première résistance variable est une résistance (6) dépendant de la fréquence.

7. Dispositif d'allumage selon l'une des revendications 1 à 5, caractérisé par le fait que la première résistance variable est une résistance (17) dépendant de la tension.

8. Dispositif d'allumage selon l'une des revendications 3 à 7, caractérisé par le fait que la deuxième résistance variable est une résistance (15) dépendant de la température et présentant un coefficient de température négatif.

9. Dispositif d'allumage selon l'une des revendications 1 à 8, caractérisé par le fait qu'un condensateur d'antiparasitage (9) est branché en parallèle avec le triac (2).

10. Dispositif d'allumage selon la revendication 9, caractérisé par le fait que le condensateur d'an- tiparasitage est formé par un diviseur de tension capacitif (18, 19) au point central duquel est raccordée une diode (20) à quatre couches et à enclenchement automatique, le second raccordement de cette dernière étant relié à l'un des points extrêmes du diviseur de tension capacitif.

11. Dispositif d'allumage selon la revendication 10, caractérisé par le fait qu'une inductance (21) est branchée en série avec la diode (20) à quatre couches et à enclenchement automatique.

12. Dispositif d'allumage selon l'une des revendications 1 à 11, caractérisé par le fait qu'un fusible (10) est branché sur l'un des conducteurs d'arrivée.
